# EUROPÄISCHE PATENTSCHRIFT

(11) **EP 3 957 865 B1**
(45) Veröffentlichungstag und Bekanntmachung des Hinweises auf die Patenterteilung: **27.09.2023**
(21) Anmeldenummer: 21180886.0
(22) Anmeldetag: 22.06.2021
(51) Int. Cl.: F15B 11/16, F15B 13/02, F15B 13/043, F15B 13/04, G05D 16/00

(54) **PROPORTIONAL-SCHIEBERVENTIL MIT EINEM DRUCKBEGRENZUNGSVENTIL UND HYDRAULIKSYSTEM**
PROPORTIONAL SLIDE VALVE WITH A PRESSURE LIMITING VALVE AND HYDRAULIC SYSTEM
SOUPAPE À TIROIR PROPORTIONNEL DOTÉ D'UNE SOUPAPE DE LIMITATION DE PRESSION ET SYSTÈME HYDRAULIQUE

(30) Priorität: 17.08.2020 DE 102020210441
(43) Veröffentlichungstag der Anmeldung: 23.02.2022
(62) Teilanmeldung aus: 23192544.7
(73) Patentinhaber: HAWE Hydraulik SE, 85609 Aschheim (DE)
(72) Erfinder: Wechsel, Thomas, 85579 Neubiberg (DE); Faber, Bernd, 83026 Rosenheim (DE)
(74) Vertreter: Wittmer, Maximilian

(56) Entgegenhaltungen:
- EP-A1- 3 018 364
- DE-A1- 3 605 980
- DE-A1- 4 420 704
- DE-A1- 10 127 904

## Beschreibung

Die vorliegende Erfindung betrifft ein Proportional-Schieberventil mit einem Druckbegrenzungsventil zur Lastdruck- Druckbegrenzung sowie ein Hydrauliksystem mit einem erfindungsgemäßen Proportiona l-Schieberventil.

In der Mobilhydraulik, beispielsweise im Einsatz in einem Arbeitsfahrzeug, wie einem Forst- Harvester, werden regelmäßig Druckbegrenzungsventile zur Begrenzung des maximalen Lastdrucks (auch als LS-Druckbegrenzung bekannt) im Lastdrucksignalkreis verwendet. Die Druckbegrenzung auf einen maximalen Lastdruck ist notwendig, um den Stahlbau des Arbeitsfahrzeugs zu schützen. So sind beispielsweise die Schweißnähte bei einem Mast eines Forst- Harvesters auf eine Lebensdauer ausgelegt, die insbesondere von der maximalen Last (d.h. dem maximal zu erwartendem Gewicht des anzuhebenden Baumstamms) und der Geschwindigkeit der Bewegung des Mastes mit angehobener Last abhängig sind.

Ein mobilhydraulisches System für einen derartigen Einsatz wird beispielsweise von der HAWE Hydraulik SE unter dem Namen PSL angeboten, vgl. hierzu die Druckschrift D 7700-2 Prop.-Wegeschieber Typ PSL, PSV (Stand: August 2011). Das dort gezeigte Proportional-Schieberventil weist einen Schieberkolben auf, der aus einer Neutralstellung über eine eine Vorsteuerkraft erzeugende Vorsteuerung in wenigstens eine erste Schaltstellung schaltbar ist. Ferner weist das Proportional-Schieberventil einen Druck- bzw. P-Anschluss, einen ersten Druckausgang bzw. A- oder B- Anschluss, eine Rücklaufleitung und eine mit einem Lastdruckausgang verbundene erste Lastdruckleitung auf. Der Druckanschluss ist in der ersten Schaltstellung mit dem ersten Druckausgang und der ersten Lastdruckleitung verbunden. Aus der ersten Lastdruckleitung zweigt eine zweite Lastdruckleitung ab, wobei die zweite Lastdruckleitung mit der Rücklaufleitung verbunden ist und ein Druckbegrenzungsventil in der zweiten Lastdruckleitung angeordnet ist. Das Druckbegrenzungsventil begrenzt den maximalen an die Pumpe- bzw. den Pumpenregler zu meldenden Lastdruck auf den eingestellten Wert, beispielsweise auf 300 bar.

Ferner sind auch aus der DE 101 27 904 A1, der DE 36 05 980 A1 und der EP 3 018 364 A1 derartige mobilhydraulische System bekannt.

Nachteilig an den bekannten Lösungen ist, dass es keine Möglichkeit gibt, die maximale Last unter gewissen Voraussetzungen zu erhöhen, bei denen die höhere maximale Last keine negativen Auswirkungen auf den Stahlbau des Arbeitsfahrzeugs hat.

Vor diesem Hintergrund ist es die Aufgabe der vorliegenden Erfindung, ein Proportional-Schieberventil für den Einsatz in der Mobilhydraulik eines Arbeitsfahrzeugs aufzuzeigen, bei welchem unter gewissen Umständen auch höhere Lasten als die eigentlich bei maximaler Auslenkung des Schieberkolbens zulässigen Lasten bewegt werden können.

Die Lösung der Aufgabe gelingt mit einem Proportional-Schieberventil gemäß Anspruch 1. Vorteilhafte Weiterbildungen sind in den abhängigen Ansprüchen beschrieben.

Das erfindungsgemäße Proportional-Schieberventil zeichnet sich gegenüber den aus dem Stand der Technik bekannten Proportional-Schieberventilen dadurch aus, dass die Vorsteuerkraft in Aufsteuerrichtung des Druckbegrenzungsventils wirkt. Somit wirkt in Aufsteuerrichtung des Druckbegrenzungsventils eine zusätzliche Kraftkomponente, welche die notwendige Kraft zum Öffnen des Druckbegrenzungsventils gegen die Betätigungseinrichtung des Druckbegrenzungsventils reduziert. Die Betätigungseinrichtung kann beispielsweise eine auch einstellbare Feder oder ein Magnet sein.

Mit anderen Worten, es wird eine von der Auslenkung des Schieberkolbens abhängige zusätzliche Kraftkomponente an das Druckbegrenzungsventil in Aufsteuerrichtung gemeldet. Wenn der maximale Lastdruck so begrenzt wird, dass bei einer maximalen Auslenkung des Schieberkolbens die maximale Last erreicht wird, kann bei einer geringeren Auslenkung des Schieberkolbens eine etwas über der eigentlichen maximal zulässigen Last liegende Last bewegt werden. Da bei einer verhältnismäßig geringen Auslenkung des Schieberkolbens auch nur eine verhältnismäßig geringe Geschwindigkeit gefahren werden kann, ist kein Nachteil auf die Lebensdauer des Stahlbaus zu befürchten. Die insgesamt auf den Stahlbau wirkende Kraft bleibt weitgehend konstant, da zwar eine höhere Last wirkt, aber gleichzeitig keine Maximalgeschwindigkeit möglich ist.

Hierbei ist es von Vorteil, wenn die Vorsteuerung eine hydraulische Vorsteuerung ist und die Vorsteuerkraft ein Vorsteuerdruck ist. Vorzugsweise verbindet hierfür eine Meldeleitungsanordnung die Vorsteuerung mit dem Druckbegrenzungsventil, sodass der Vorsteuerdruck über die Meldeleitungsanordnung an das Druckbegrenzungsventil gemeldet wird. Somit kann die zusätzlich in Aufsteuerrichtung des Druckbegrenzungsventils wirkende Vorsteuerkraft in einfacher Art und Weise übertragen werden.

Zweckmäßigerweise weist das Proportional-Schieberventil einen zweiten Druckausgang auf. Das Proportional-Schieberventil ist vorzugsweise über die Vorsteuerung aus der Neutralstellung in eine zweite Schaltstellung schaltbar, wobei der Druckanschluss in der zweiten Schaltstellung mit dem zweiten Druckausgang und der ersten Lastdruckleitung verbunden ist. Mithin können zwei verschiedene hydraulische Verbraucher über das Proportional-Schieberventil angesteuert werden, wobei die von der Auslenkung des Schieberkolbens abhängige Begrenzung des maximalen Lastdrucks auch bei einer Ansteuerung des zweiten Druckausgangs aktiv ist.

Es ist von Vorteil, wenn eine dritte Lastdruckleitung stromabwärts des Schieberkolbens und stromaufwärts des ersten Druckausgangs bei Strömungsrichtung zum Druckausgang abzweigt, wobei die dritte Lastdruckleitung stromaufwärts des Druckbegrenzungsventils in die zweite Lastdruckleitung mündet und ein erstes Rückschlagventil in der dritten Lastdruckleitung angeordnet ist.

Da über das Druckbegrenzungsventil eine große Menge an Hydraulikflüssigkeit in kurzer Zeit abfließen kann (d.h. hoher Volumenstrom in l/min), eignet sich das Druckbegrenzungsventil auch zum Einsatz als Schockventil. Das Rückschlagventil ist so angeordnet, dass der Druck in der zweiten Lastdruckleitung in Schließrichtung wirkt. Zusätzlich kann auch eine Feder- oder Vorspannvorrichtung oder ähnliches am Rückschlagventil vorgesehen sein, um sicherzustellen, dass insbesondere bei niedrigen Volumenströmen kein ungewolltes Öffnen des Rückschlagventils erfolgt. Sobald eine Druckspitze am ersten Druckanschluss das Rückschlagventil öffnet, kann Hydraulikflüssigkeit über das dann ebenfalls geöffnete Druckbegrenzungsventil und die Rücklaufleitung zum Tank abfließen.

Es ist von Vorteil, wenn stromaufwärts der Einmündung der dritten Lastdruckleitung ein zweites Rückschlagventil in der zweiten Lastdruckleitung angeordnet ist. Das zweite Rückschlagventil verhindert beim Öffnen des ersten Rückschlagventils ein Abfließen der Hydraulikflüssigkeit zum Schieberkolben.

Ferner kann das erste Rückschlagventil ein federbelastetes Rückschlagventil sein. Dies hat den Vorteil, dass zum einen die Position des Schließglieds in der drucklosen Stellung definiert ist. Ferner kann so auch sichergestellt werden, dass das erste Rückschlagventil nicht ungewollt öffnet, wenn der Druck in der zweiten Lastdruckleitung eventuell nicht ausreichend ist.

Ferner ist auch denkbar, dass eine vierte Lastdruckleitung stromabwärts des Schieberkolbens und stromaufwärts des zweiten Druckausgangs bei Strömungsrichtung zum zweiten Druckausgang abzweigt, wobei die vierte Lastdruckleitung stromaufwärts des Druckbegrenzungsventils in die zweite Lastdruckleitung mündet und ein drittes Rückschlagventil in der vierten Lastdruckleitung angeordnet ist. Somit wirkt das Druckbegrenzungsventil auch als Schockventil für Druckspitzen am zweiten Druckanschluss.

Ferner kann das dritte Rückschlagventil ein federbelastetes Rückschlagventil sein. Dies hat den Vorteil, dass zum einen die Position des Schließglieds in der drucklosen Stellung definiert ist. Ferner kann so auch sichergestellt werden, dass das dritte Rückschlagventil nicht ungewollt öffnet, wenn der Druck in der zweiten Lastdruckleitung eventuell nicht ausreichend ist.

Zweckmäßigerweise weist das Druckbegrenzungsventil ein Ventilgehäuse, die Betätigungseinrichtung und einen axial in einer Kolbenkammer des Ventilgehäuses verfahrbaren Ventilkolben auf. Das Ventilgehäuse weist wenigstens einen Eingangsanschluss und wenigstens einen ersten Verbindungsanschluss auf, wobei der Ventilkolben einen Strömungsweg zwischen dem Eingangsanschluss und dem ersten Verbindungsanschluss sperrt oder proportional freigibt, indem sich der Ventilkolben gegen eine von der Betätigungseinrichtung erzeugte Betätigungskraft zwischen einer Sperrstellung und einer Offenstellung in der Kolbenkammer bewegt. Das Ventilgehäuse weist einen zweiten Verbindungsanschluss auf, wobei ein Druck am zweiten Verbindungsanschluss entgegen der Betätigungskraft der Betätigungseinrichtung auf den Ventilkolben in Aufsteuerrichtung des Druckbegrenzungsventils wirkt. Somit ergeben sich die vorstehend bereits beschriebenen Vorteile, dass die gemeldete Vorsteuerkraft bzw. der gemeldete Vorsteuerdruck beim Öffnen des Druckbegrenzungsventils "hilft".

Vorzugsweise weist der zweite Verbindungsanschluss eine das Ventilgehäuse in axialer Richtung durchsetzende Bohrung auf. Mithin ist die Bohrung also koaxial mit der Bewegungsachse des Ventilkolbens ausgeführt. Eine solche Bohrung ist leicht herzustellen.

Zweckmäßigerweise ist ein axial bewegliches Bewegungselement in der Bohrung angeordnet, wobei das Bewegungselement bei Druckbeaufschlagung des zweiten Verbindungsanschlusses eine in Richtung der Offenstellung wirkende Kraft auf den Ventilkolben überträgt. Dies ist insbesondere dann von Vorteil, wenn die Vorsteuerkraft hydraulisch übertragen wird und somit ein Vorsteuerdruck ist. In diesem Fall ist die Kraft ein Produkt aus Vorsteuerdruck und Querschnittfläche des Bewegungselements und "hilft" beim Öffnen des Druckbegrenzungsventils.

Es ist von Vorteil, wenn das Bewegungselement eine Kegelfläche aufweist und der zweite Verbindungsanschluss eine entsprechende, dem Ventilkolben zugewandte Anlagefläche aufweist. Insbesondere ist es von Vorteil, wenn die Anlagefläche eine Sitzfläche ist. Dies verhindert zum einen, dass das Bewegungselement bei der Montage aus der Bohrung bzw. dem Verbindungsanschluss fällt. Zum anderen kann so auch zumindest in Schließrichtung des Druckbegrenzungsventils eine Dämpfung integriert werden, da die Hydraulikflüssigkeit aufgrund der sitzdichten Anlage des Bewegungselements nicht über den zweiten Verbindungsanschluss abfließen kann.

Ferner gelingt die Lösung der Aufgabe mit einem Hydrauliksystem mit einem erfindungsgemäßen Proportional-Schieberventil.

Nachfolgend wird die Erfindung anhand von in den Figuren gezeigten Ausführungsbeispielen näher erläutert. Hierbei zeigen schematisch:
- Fig. 1: einen Hydraulikschaltplan eines erfindungsgemäßen Hydrauliksystems;
- Fig. 2: einen Hydraulikschaltplan einer zweiten Ausführungsform eines erfindungsgemäßen Hydrauliksystems;
- Fig. 3: einen Hydraulikschaltplan einer dritten Ausführungsform eines erfindungsgemäßen Hydrauliksystems;
- Fig. 4: einen Hydraulikschaltplan einer vierten und nicht zur Erfindung gehörenden Ausführungsform eines Hydrauliksystems;
- Fig. 5: einen Schnitt durch ein erfindungsgemäßes Druckbegrenzungsventil in der Sperrstellung;
- Fig. 6: das in Fig. 5 gezeigte Druckbegrenzungsventil in der Offenstellung; und
- Fig. 7: eine vergrößerte Darstellung eines zweiten Verbindungsanschlusses des in Fig. 6 gezeigten Druckbegrenzungsventils.

In Fig. 1 ist ein Hydraulikschaltplan eines erfindungsgemäßen Hydrauliksystems 100 gemäß einer ersten Ausführungsform gezeigt. Das Hydrauliksystem 100 ist ein Mobilhydrauliksystem für ein Arbeitsfahrzeug, beispielsweise für einen Forst-Harvester, und umfasst ein Proportional-Schieberventil 1 mit einem Druckbegrenzungsventil 2. Das Druckbegrenzungsventil 2 ist hier als Teil eines Aufsattelblocks dargestellt, wobei auch eine integrale Ausführung möglich ist. Das Proportional-Schieberventil 1 weist ferner eine hydraulische Vorsteuerung 3 auf, über welche ein Schieberkolben 4 aus einer Neutralstellung N in eine erste Schaltstellung S1 und eine zweite Schaltstellung S2 schaltbar ist. Das Proportional-Schieberventil 1 weist einen Druckanschluss 5 zum Anschluss eines (nicht dargestellten) Eingangsblocks, eine Rücklaufleitung 6 sowie zwei Druckausgänge A, B zum Anschluss von hydraulischen Verbrauchern auf.

Des Weiteren weist das Proportional-Schieberventil 1 einen Lastdrucksignalkreis mit einem Lastdruckausgang 7, einer ersten Lastdruckleitung 8, einer zweiten Lastdruckleitung 9 sowie einem Lastdruckeingang 10 auf. Der Lastdruckeingang 10 ist über ein Wechselventil 11 mit der ersten Lastdruckleitung 8 verbunden. Über den Lastdruckeingang 10 kann ein Lastdrucksignal eines weiteren (nicht dargestellten) Proportional-Schieberventils in den Lastdrucksignalkreis eingespeist werden. Je nachdem ob dann am Lastdruckeingang 10 oder in der ersten Lastdruckleitung 8 der höhere Lastdruck anliegt, wird über das Wechselventil 11 entweder der Lastdruckeingang 10 oder die erste Lastdruckleitung 8 mit dem Lastdruckausgang 7 verbunden. Das am Lastdruckausgang 7 anliegende Lastdrucksignal wird über den Eingangsblock an eine (nicht dargestellte) Hydraulikpumpe bzw. an einen Pumpenregler gemeldet.

Sofern sich der Schieberkolben 4 in der ersten Schaltstellung S1 oder der zweiten Schaltstellung S2 befindet, ist der Druckeingang 5 über einen Zulaufregler 12 sowohl mit der ersten Lastdruckleitung 8 als auch mit einem der beiden Druckausgänge A, B verbunden, nämlich mit einem ersten Druckausgang A in der ersten Schaltstellung S1 und einem zweiten Druckausgang B in der zweiten Schaltstellung S2. Über den ersten Druckausgang A kann beispielsweise ein Mast des Forst-Harvesters angesteuert werden. In der Neutralstellung N des Schieberkolbens 4 sind die erste Lastdruckleitung 8 und die zweite Lastdruckleitung 9 mit der Rücklaufleitung 6 verbunden, sodass diese vollständig zu einem Tank hin entlastet sind.

Die zweite Lastdruckleitung 9 zweigt aus der ersten Lastdruckleitung 8 stromaufwärts des Wechselventils 11 ab und ist mit der Rücklaufleitung 6 verbunden. Das Druckbegrenzungsventil 2 ist in der zweiten Lastdruckleitung 9 angeordnet. Wie dargestellt ist eine Düse 13 im Abzweig der zweiten Lastdruckleitung 9 angeordnet. Ferner wird der Druck in der zweiten Lastdruckleitung 9 an den Zulaufregler 12 gemeldet.

Die Vorsteuerung 3 ist in diesem Ausführungsbeispiel eine hydraulische Vorsteuerung 3 die eine Vorsteuerkraft zur Auslenkung des Schieberkolbens 4 erzeugt. Die Vorsteuerkraft ist mithin ein Vorsteuerdruck, der über eine Meldeleitungsanordnung 14 an das Druckbegrenzungsventil 2 gemeldet wird. Wie dargestellt wirkt der Vorsteuerdruck in der Meldeleitungsanordnung 14 aufsteuerseitig auf das Druckbegrenzungsventil 2.

Die Meldeleitungsanordnung 14 umfasst eine erste Meldeleitung 14a, eine zweite Meldeleitung 14b sowie ein Wechselventil 14c. Je nachdem ob der Schieberkolben 4 über die Vorsteuerung 3 in Richtung der ersten Schaltstellung S1 oder in Richtung der zweiten Schaltstellung S2 aus der Neutralstellung N ausgelenkt wird, wird der Vorsteuerdruck über die erste Meldeleitung 14a oder über die zweite Meldeleitung 14b an das Druckbegrenzungsventil 2 gemeldet.

Der Vorsteuerdruck wirkt also entgegen der Schließkraft einer Betätigungseinrichtung 15 des Druckbegrenzungsventils 2 und "hilft" beim Öffnen des Druckbegrenzungsventils 2. In diesem Ausführungsbeispiel ist die Betätigungseinrichtung 15 eine Feder, wobei auch andere Betätigungseinrichtungen (wie beispielsweise ein Magnet) denkbar sind. In Abhängigkeit von der Auslenkung des Schieberkolbens 4 wirkt somit eine zur Auslenkung proportionale Vorsteuerkraft zusätzlich in Aufsteuerrichtung des Druckbegrenzungsventils 2. Bei einer Auslenkung des Schieberkolbens kann über die Meldeleitungsanordnung 14 beispielsweise ein Druck von bis zu 20 bar an das Druckbegrenzungsventil 2 gemeldet werden.

Das Druckbegrenzungsventil 2 ist so ausgelegt, dass es bei maximaler Auslenkung des Schieberkolbens 4 bei einem zu definierenden maximalen Lastdruck in der zweiten Lastdruckleitung 9 öffnet und mithin den Lastdrucksignalkreis zum Tank über die Rücklaufleitung 6 entlastet. Wenn der maximale Lastdruck so begrenzt wird, dass bei einer maximalen Auslenkung des Schieberkolbens 4 die maximale Last erreicht wird, kann bei einer geringeren Auslenkung des Schieberkolbens 4 eine etwas über der eigentlichen maximalen Last liegende Last bewegt werden. Da bei einer verhältnismäßig geringen Auslenkung des Schieberkolbens 4 auch nur eine verhältnismäßig geringe Geschwindigkeit gefahren werden kann, ist kein Nachteil für den Stahlbau des Forst-Harvesters zu befürchten. Es ist also dann möglich, eine über der eigentlichen maximalen Last liegende Last bei langsamer Geschwindigkeit zu bewegen.

In Fig. 2 ist ein Hydraulikschaltplan einer zweiten Ausführungsform eines erfindungsgemäßen Hydrauliksystems 100` gezeigt. Das Hydrauliksystem 100` gemäß der zweiten Ausführungsform unterscheidet sich von dem Hydrauliksystem 100 gemäß der ersten Ausführungsform zum einen darin, dass eine dritte Lastdruckleitung 16 in Strömungsrichtung zum ersten Druckausgang A stromabwärts der Schieberklobens 4 und stromaufwärts des ersten Druckausgangs A abzweigt. Die dritte Lastdruckleitung 16 mündet stromaufwärts des Druckbegrenzungsventils 2 in die zweite Lastdruckleitung 9. Ein erstes Rückschlagventil 17 ist in der dritten Lastdruckleitung 16 angeordnet. Das erste Rückschlagventil 17 ist in diesem Ausführungsbeispiel ein federbelastetes Rückschlagventil. Ferner ist ein zweites Rückschlagventil 18 in der zweiten Lastdruckleitung 9 stromaufwärts der

Einmündung der dritten Lastdruckleitung 16 angeordnet.

Zum anderen zweigt eine vierte Lastdruckleitung 19 stromabwärts des Schieberkolbens 4 und stromaufwärts des zweiten Druckausgangs B bei Strömungsrichtung zum zweiten Druckausgang B ab. Die vierte Lastdruckleitung 19 mündet stromaufwärts des Druckbegrenzungsventils 2 und stromabwärts des zweiten Rückschlagventils 18 in die zweite Lastdruckleitung 9. Ein drittes Rückschlagventil 20 ist in der vierten Lastdruckleitung 19 angeordnet, welches in diesem Ausführungsbeispiel ein federbelastetes Rückschlagventil ist.

Da über das Druckbegrenzungsventil 2 ein großer Volumenstrom über eine verhältnismäßig kurze Zeit abfließen kann, eignet sich das Druckbegrenzungsventil 2 auch als Schockventil. Sobald ein Druckstoß über den ersten Druckausgang A erfolgt, beispielsweise wenn der Mast des Forst-Harvesters hängen bleibt, öffnet das erste Rückschlagventil 17, wenn der Druck in der dritten Lastdruckleitung 16 vor dem ersten Rückschlagventil 17 größer ist als die Summe aus dem Druck in der zweiten Lastdruckleitung 9 und der Federvorspannung des ersten Rückschlagventils 17. Das Druckbegrenzungsventil 2 öffnet ebenfalls und entlastet mithin die zweite Lastdruckleitung 9 und die dritte Lastdruckleitung 16 über die Rücklaufleitung 6 zum Tank. Das zweite Rückschlagventil 18 verhindert, dass Hydraulikflüssigkeit zum Schieberkolben 4 abfließt. Entsprechend wird ein Druckstoß am zweiten Druckausgang B über die vierte Lastdruckleitung 19, das dritte Rückschlagventil 20 und das Druckbegrenzungsventil 2 zum Tank hin entlastet.

In Fig. 3 ist ein Hydraulikschaltplan einer dritten Ausführungsform des erfindungsgemäßen Hydrauliksystems 100" gezeigt. Das Hydrauliksystem 100" gemäß der dritten Ausführungsform unterscheidet sich von dem in Fig. 2 gezeigten Hydrauliksystem 100' darin, dass die dritte Lastdruckleitung und mithin das erste Rückschlagventil nicht vorgesehen sind. Mithin wirkt das Druckbegrenzungsventil 2 nur für den Druckausgang B als Schockventil.

Ferner umfasst die Meldeleitungsanordnung 14 in diesem Ausführungsbeispiel nur die zweite Meldeleitung 14b, welche den Vorsteuerdruck der Vorsteuerung 3 direkt an das Druckbegrenzungsventil 2 meldet. Ein Wechselventil ist nicht vorgesehen. Somit wirkt in der ersten Schaltstellung S1 tatsächlich der am Druckbegrenzungsventil 2 begrenzte Lastdruck, wobei in der zweiten Schaltstellung S2 eine über dem maximalen Lastdruck liegende Last bewegt werden kann.

In Fig. 4 ist ein Hydraulikschaltplan einer vierten und nicht zur Erfindung gehörenden Ausführungsform eines Hydrauliksystems 100‴ gezeigt. Das Hydrauliksystem 100‴ gemäß der vierten Ausführungsform unterscheidet sich von dem Hydrauliksystem 100" gemäß der zweiten Ausführungsform dahingehend, dass die Meldeleitungsanordnung 14 vollständig entfällt. Mithin kann bei dieser vierten Ausführungsform auch bei geringer Schieberauslenkung keine Last, die über der maximal definierten Last liegt, bewegt werden. Gleichwohl kann das Druckbegrenzungsventil 2' auch hier als Schockventil arbeiten, wenn ein Druckstoß am ersten Druckausgang A und über die dritte Lastdruckleitung 16 erfolgt bzw. am Druckausgang B und über die vierte Lastdruckleitung 19 erfolgt.

Nachfolgend wird nunmehr ein Druckbegrenzungsventil 2 beschrieben, wie es bei einem Hydrauliksystem 100, 100', 100" gemäß der ersten, zweiten und dritten Ausführungsform verwendet wird.

Das Druckbegrenzungsventil 2 ist in der Darstellung gemäß Figs. 5 und 6 beispielhaft in einen nur teilweise dargestellten Block 21 des Proportional-Schieberventils 1 eingeschraubt. Hierfür weist das Druckbegrenzungsventil 2 ein Ventilgehäuse 22 mit einem Außengewinde auf, welches in eine entsprechende Bohrung im Block 21 einschraubbar ist. Das Druckbegrenzungsventil 2 weist einen axial gegen die Kraft der Betätigungseinrichtung 15 in einer Kolbenkammer 23 des Ventilgehäuses 22 verfahrbaren Ventilkolben 24 auf. Das Ventilgehäuse 22 weist eine Vielzahl an radial am Umfang des Ventilgehäuses 22 angeordneten Eingangsanschlüssen 25 auf. Wie dargestellt münden die Eingangsanschlüsse 25 in eine entsprechende erste im Block 21 ausgebildete Kammer 26. In die erste Kammer 26 mündet ein erster Anschluss 27, an welchem die zweite Lastdruckleitung 9 angeschlossen ist.

Ferner weist das Ventilgehäuse 22 eine Vielzahl an ersten Verbindungsanschlüssen 28 auf, die radial am Umfang des Ventilgehäuses 22 angeordnet sind. Wie dargestellt münden die ersten Verbindungsanschlüsse 28 in eine zweite im Block 21 ausgebildete Kammer 29. In die zweite Kammer 29 mündet ein zweiter Anschluss 30, an welchem die Rücklaufleitung 6 angeschlossen ist.

Des Weiteren weist das Ventilgehäuse 22 einen zweiten Verbindunganschluss 31 auf. Der zweite Verbindungsanschluss 31 mündet in eine dritte im Block 21 ausgebildete Kammer 36. In die dritte Kammer 36 mündet ein dritter Anschluss 37, an welchem die Meldeleitungsanordnung 14 angeschlossen ist.

Der zweite Verbindungsanschluss 31 weist eine das Ventilgehäuse 22 axial durchsetzende und zur Bewegungsachse des Ventilkolbens 24 koaxiale Bohrung 32 auf. In der Bohrung 32 ist ein axial bewegliches Bewegungselement 33 angeordnet. In dem gezeigten Ausführungsbeispiel ist das Bewegungselement 33 eine Nadel mit einer Kegelfläche 34. Der zweite Verbindungsanschluss 31 weist eine entsprechende und dem Ventilkolben 24 zugewandte Anlagefläche 35 in Form einer Sitzfläche auf. Mithin bildet das Bewegungselement 33 mit seiner Kegelfläche 34 gemeinsam mit der Anlagefläche 35 ein Sitzventil aus, vgl. hierzu auch Fig. 7. Ferner hat diese Anordnung den Vorteil, dass das Bewegungselement 33 sicher in der Bohrung 32 gehalten wird, beispielsweise bei der Montage des Druckbegrenzungsventils 2.

Der Ventilkolben 23 wird durch die von der Betätigungseinrichtung 15 erzeugte Kraft in der in Fig. 5 gezeigten Sperrstellung gehalten. In dieser Stellung kann kein Hydraulikfluid von den Eingangsanschlüssen 25 zu den ersten Verbindungsanschlüssen 28 strömen. Der Strömungsweg zwischen den Eingangsanschlüssen 25 und den ersten Verbindungsanschlüssen 28 ist gesperrt.

Sobald Druck in der zweiten Lastdruckleitung 9 über den ersten Anschluss 27 auf den Ventilkolben 24 wirkt, wird dieser proportional zum Druck axial gegen die Betätigungskraft der Betätigungseinrichtung 15 in der Kolbenkammer 23 bewegt. Mithin wird ein Strömungsweg zwischen den Eingangsanschlüssen 25 und den Verbindungsanschlüssen 28 freigegeben. Zusätzlich zum Druck am ersten Anschluss 27 wirkt auf den Ventilkolben 24 in Aufsteuerrichtung bzw. in Richtung der Offenstellung der in der Meldeleitungsanordnung 14 vorherrschende Vorsteuerdruck. Dieser bewegt das Bewegungselement 33 in axialer Richtung, sodass es eine Kraft auf den Ventilkolben 24 überträgt. Somit wirkt der Vorsteuerdruck ebenfalls in Aufsteuerrichtung des Druckbegrenzungsventils 2 auf den Ventilkolben 24. Die Kraft "hilft" beim Öffnen des Druckbegrenzungsventils 2 und ist ein Produkt aus Vorsteuerdruck und Querschnittsfläche des Bewegungselements 33.

Beim Schließen des Druckbegrenzungsventils 2 bewegt sich der Ventilkolben 24 axial in der Kolbenkammer 23 in Richtung des zweiten Verbindungsanschlusses 31 in die in Fig. 5 gezeigte Sperrstellung. Hierbei steigt der Druck in der Kolbenkammer 23 an unddas Bewegungselement 33 wird ebenfalls axial bewegt, bis die Kegelfläche 34 sitzdicht auf der Anlagefläche 35 aufliegt. Hierdurch wird die Spaltleckage zwischen Bohrung 32 und Bewegungselement 33 reduziert. Dies ermöglicht es, dass die Bewegung des Ventilkolbens 24 beim Schließen des Druckbegrenzungsventils 2 gedämpft werden kann.

### Bezugszeichenliste

- 1: Proportional-Schieberventil
- 2, 2`: Druckbegrenzungsventil
- 3: Vorsteuerung
- 4: Schieberkolben
- 5: Druckanschluss
- 6: Rücklaufleitung
- 7: Lastdruckausgang
- 8: erste Lastdruckleitung
- 9: zweite Lastdruckleitung
- 10: Lastdruckeingang
- 11: Wechselventil
- 12: Zulaufregler
- 13: Düse
- 14: Meldeleitungsanordnung
- 14a: erste Meldeleitung
- 14b: zweite Meldeleitung
- 14c: Wechselventil
- 15: Betätigungseinrichtung
- 16: dritte Lastdruckleitung
- 17: erstes Rückschlagventil
- 18: zweites Rückschlagventil
- 19: vierte Lastdruckleitung
- 20: drittes Rückschlagventil
- 21: Block
- 22: Ventilgehäuse
- 23: Kolbenkammer
- 24: Ventilkolben
- 25: Eingangsanschluss
- 26: erste Kammer
- 27: erster Anschluss
- 28: erster Verbindungsanschluss
- 29: zweite Kammer
- 30: zweiter Anschluss
- 31: zweiter Verbindungsanschluss
- 32: Bohrung
- 33: Bewegungselement
- 34: Kegelfläche
- 35: Anlagefläche
- 36: dritte Kammer
- 37: dritter Anschluss

- 100: Hydrauliksystem gemäß der ersten Ausführungsform
- 100': Hydrauliksystem gemäß der zweiten Ausführungsform
- 100": Hydrauliksystem gemäß der dritten Ausführungsform
- 100‴: Hydrauliksystem gemäß der vierten Ausführungsform

- A: erster Druckausgang
- B: zweiter Druckausgang
- N: Neutralstellung
- S1: erste Schaltstellung
- S2: zweite Schaltstellung

## Patentansprüche

1. Proportional-Schieberventil (1) mit einem aus einer Neutralstellung (N) über eine eine Vorsteuerkraft erzeugende Vorsteuerung (3) in wenigstens eine erste Schaltstellung (S1) schaltbaren Schieberkolben (4), einem Druckanschluss (5), einem ersten Druckausgang (A), einer Rücklaufleitung (6) und einer mit einem Lastdruckausgang (7) verbundenen ersten Lastdruckleitung (8),
wobei der Druckanschluss (5) in der ersten Schaltstellung (S1) mit dem ersten Druckausgang (A) und der ersten Lastdruckleitung (8) verbunden ist,
wobei aus der ersten Lastdruckleitung (8) eine zweite Lastdruckleitung (9) abzweigt, wobei die zweite Lastdruckleitung (9) mit der Rücklaufleitung (6) verbunden ist und ein Druckbegrenzungsventil (2) in der zweiten Lastdruckleitung (9) angeordnet ist,
**dadurch gekennzeichnet, dass**
die Vorsteuerkraft als zusätzliche Kraftkomponente in Aufsteuerrichtung des Druckbegrenzungsventils (2) wirkt, sodass die notwendige Kraft zum Öffnen des Druckbegrenzungsventils (2) gegen eine Betätigungseinrichtung (15) des Druckbegrenzungsventils (2) reduziert ist.

2. Proportional-Schieberventil (1) nach Anspruch 1,
**dadurch gekennzeichnet, dass**
die Vorsteuerung (3) eine hydraulische Vorsteuerung (3) ist und die Vorsteuerkraft ein Vorsteuerdruck ist.

3. Proportional-Schieberventil (1) nach Anspruch 2,
**dadurch gekennzeichnet, dass**
eine Meldeleitungsanordnung (14) die Vorsteuerung (3) mit dem Druckbegrenzungsventil (2) verbindet, sodass der Vorsteuerdruck über die Meldeleitungsanordnung (14) an das Druckbegrenzungsventil (2) gemeldet wird.

4. Proportional-Schieberventil (1) nach einem der vorherigen Ansprüche,
**dadurch gekennzeichnet, dass**
das Proportional-Schieberventil (1) einen zweiten Druckausgang (B) aufweist und über die Vorsteuerung (3) aus der Neutralstellung (N) in eine zweite Schaltstellung (S2) schaltbar ist, wobei der Druckanschluss (5) in der zweiten Schaltstellung (S2) mit dem zweiten Druckausgang (B) und der ersten Lastdruckleitung (8) verbunden ist.

5. Proportional-Schieberventil (1) nach einem der vorherigen Ansprüche,
**dadurch gekennzeichnet, dass**
eine dritte Lastdruckleitung (16) stromabwärts des Schieberkolbens (4) und stromaufwärts des ersten Druckausgangs (A) bei Strömungsrichtung zum ersten Druckausgang (A) abzweigt, wobei die dritte Lastdruckleitung (16) stromaufwärts des Druckbegrenzungsventils (2) in die zweite Lastdruckleitung (9) mündet und ein erstes Rückschlagventil (17) in der dritten Lastdruckleitung angeordnet ist.

6. Proportional-Schieberventil (1) nach Anspruch 5,
**dadurch gekennzeichnet, dass**
stromaufwärts der Einmündung
der dritten Lastdruckleitung (16) ein zweites Rückschlagventil (18) in der zweiten Lastdruckleitung (9) angeordnet ist.

7. Proportional-Schieberventil (1) nach einem der vorherigen Ansprüche 5 oder 6,
**dadurch gekennzeichnet, dass**
das erste Rückschlagventil (17) ein federbelastetes Rückschlagventil ist.

8. Proportional-Schieberventil (1) nach Anspruch 4 und einem der vorherigen Ansprüche 5 bis 7
**dadurch gekennzeichnet, dass**
eine vierte Lastdruckleitung (19) stromabwärts des Schieberkolbens (4) und stromaufwärts des zweiten Druckausgangs (B) bei Strömungsrichtung zum zweiten Druckausgang (B) abzweigt, wobei die vierte Lastdruckleitung (19) stromaufwärts des Druckbegrenzungsventils (2') in die zweite Lastdruckleitung (9) mündet und ein drittes Rückschlagventil (20) in der vierten Lastdruckleitung (19) angeordnet ist.

9. Proportional-Schieberventil (1) nach Anspruch 8, **dadurch gekennzeichnet, dass**
das dritte Rückschlagventil (20) ein federbelastetes Rückschlagventil ist.

10. Proportional-Schieberventil (1) nach einem der vorherigen Ansprüche,
**dadurch gekennzeichnet, dass** das Druckbegrenzungsventil (2) ein Ventilgehäuse (22), die
Betätigungseinrichtung (15), und einen axial in einer Kolbenkammer (23) des Ventilgehäuses (22) verfahrbaren Ventilkolben (24) aufweist, wobei das Ventilgehäuse (22) wenigstens einen Eingangsanschluss (25) und wenigstens einen ersten Verbindungsanschluss (28) aufweist, und der Ventilkolben (24) einen Strömungsweg zwischen dem Eingangsanschluss (25) und dem ersten Verbindungsanschluss (28) sperrt oder proportional freigibt, indem sich der Ventilkolben (24) gegen eine von der Betätigungseinrichtung (15) erzeugte Betätigungskraft zwischen einer Sperrstellung und einer Offenstellung in der Kolbenkammer (23) bewegt, wobei das Ventilgehäuse (22) einen zweiten Verbindungsanschluss (31) aufweist, wobei ein Druck am zweiten Verbindungsanschluss (31) entgegen der Betätigungskraft der Betätigungseinrichtung (15) auf den Ventilkolben (24) in Aufsteuerrichtung des Druckbegrenzungsventils (2) wirkt.

11. Proportional-Schieberventil (1) nach Anspruch 10,
**dadurch gekennzeichnet, dass**
der zweite Verbindungsanschluss (31) eine das Ventilgehäuse (22) in axialer Richtung durchsetzende Bohrung (32) aufweist.

12. Proportional-Schieberventil (1) nach Anspruch 11,
**dadurch gekennzeichnet, dass**
ein axial bewegliches Bewegungselement (33) in der Bohrung (32) angeordnet ist, wobei das Bewegungselement (33) bei Druckbeaufschlagung des zweiten Verbindungsanschlusses (31) eine in Richtung der Offenstellung wirkende Kraft auf den Ventilkolben (24) überträgt.

13. Proportional-Schieberventil (1) nach Anspruch 12,
**dadurch gekennzeichnet, dass**
das Bewegungselement (33) eine Kegelfläche (34) aufweist und dass der zweite Verbindungsanschluss (31) eine entsprechende, dem Ventilkolben (24) zugewandte Anlagefläche (35) aufweist, wobei die Anlagefläche (35) vorzugsweise eine Sitzfläche ist.

14. Hydrauliksystem (100, 100', 100") mit einem Proportional-Schieberventil (1) nach einem der Ansprüche 1 bis 13.

## Claims

1. Proportional spool valve (1) having a spool piston (4) which can be switched from a neutral position (N) into at least one first switching position (S1) via a pilot control (3) which generates a pilot control force, a pressure port (5), a first pressure outlet (A), a return line (6) and a first load pressure line (8) which is connected to a load pressure outlet (7),
wherein the pressure port (5) is connected to the first pressure outlet (A) and the first load pressure line (8) in the first switching position (S1),
wherein a second load pressure line (9) branches off from the first load pressure line (8),
wherein the second load pressure line (9) is connected to the return line (6) and a pressure limiting valve (2) is arranged in the second load pressure line (9),
**characterized in that**
the pilot control force acts as an additional force component in the opening direction of the pressure limiting valve (2), so that the force required to open the pressure limiting valve (2) against an actuating device (15) of the pressure limiting valve (2) is reduced.

2. Proportional spool valve (1) according to claim 1,
**characterized in that**
the pilot control (3) is a hydraulic pilot control (3) and the pilot control force is a pilot control pressure.

3. Proportional spool valve (1) according to claim 2,
**characterized in that**
a signal line assembly (14) connects the pilot control (3) to the pressure limiting valve (2) so that the pilot pressure is signaled to the pressure limiting valve (2) via the signal line assembly (14).

4. Proportional spool valve (1) according to any of the previous claims,
**characterized in that**
the proportional spool valve (1) has a second pressure outlet (B) and can be switched from the neutral position (N) to a second switching position (S2) via the pilot control (3), the pressure port (5) being connected to the second pressure outlet (B) and the first load pressure line (8) in the second switching position (S2).

5. Proportional spool valve (1) according to any of the previous claims,
**characterized in that**
a third load pressure line (16) branches off downstream of the spool piston (4) and upstream of the first pressure outlet (A) in the flow direction to the first pressure outlet (A), the third load pressure line (16) opening into the second load pressure line (9) upstream of the pressure limiting valve (2), and a first check valve (17) being arranged in the third load pressure line.

6. Proportional spool valve (1) according to claim 5,
**characterized in that**
a second check valve (18) is arranged in the second load pressure line (9) upstream of the junction of the third load pressure line (16).

7. Proportional spool valve (1) according to any one of the preceding claims 5 or 6,
**characterized in that**
the first check valve (17) is a spring-loaded check valve.

8. Proportional spool valve (1) according to claim 4 and any of the preceding claims 5 to 7,
**characterized in that**
a fourth load pressure line (19) branches off downstream of the spool piston (4) and upstream of the second pressure outlet (B) in the flow direction to the second pressure outlet (B), the fourth load pressure line (19) opening into the second load pressure line (9) upstream of the pressure limiting valve (2'), and a third check valve (20) being arranged in the fourth load pressure line (19).

9. Proportional spool valve (1) according to claim 8,
**characterized in that**
the third check valve (20) is a spring-loaded check valve.

10. Proportional spool valve (1) according to any of the previous claims,
**characterized in that** the pressure limiting valve (2) comprises a valve housing (22), the actuating device (15), and a valve piston (24) axially movable in a piston chamber (23) of the valve housing (22), wherein the valve housing (22) comprises at least one inlet port (25) and at least one first connecting port (28) and the valve piston (24) blocks or proportionally releases a flow path between the inlet port (25) and the first connecting port (28) by moving the valve piston (24) between a blocking position and an open position in the piston chamber (23) against an actuating force generated by the actuating device (15),
wherein the valve housing (22) has a second connecting port (31), wherein a pressure at the second connecting port (31) acts on the valve piston (24) in the open direction of the pressure limiting valve (2) against the actuating force of the actuating device (15).

11. Proportional spool valve (1) according to claim 10,
**characterized in that**
the second connecting port (31) has a bore (32) passing through the valve housing (22) in the axial direction.

12. Proportional spool valve (1) according to claim 11,
**characterized in that**
an axially movable motion element (33) is arranged in the bore (32), the motion element (33) transmitting a force acting in the direction of the open position to the valve piston (24) when pressure is applied to the second connecting port (31).

13. Proportional spool valve (1) according to claim 12,
**characterized in that**
the motion element (33) has a conical surface (34), and **in that** the second connecting port (31) has a corresponding contact surface (35) facing the valve piston (24), the contact surface (35) preferably being a seat surface.

14. A hydraulic system (100, 100', 100") comprising a proportional spool valve (1) according to any one of claims 1 to 13.

## Revendications

1. Distributeur à tiroir proportionnel (1) comprenant un tiroir (4) qui peut être commuté à partir d'une position neutre (N) dans une première position de commutation (S1) moyennant un organe de commande pilote (3) générant une force de commande pilote, un raccord pression (5), une première sortie pression (A), un conduit de retour (6) et un premier conduit de pression de charge (8) connecté à une sortie de pression de charge (7),
ledit raccord pression (5) étant connecté, dans la première position de commutation (S1), à la première sortie pression (A) et au premier conduit de pression de charge (8),
un deuxième conduit de pression de charge (9) dérivant du premier conduit de pression de charge (8), le deuxième conduit de pression de charge (9) étant connecté au conduit de retour (6) et une soupape de limitation de pression (2) étant disposée dans le deuxième conduit de pression de charge (9),
**caractérisé en ce que**
la force de commande pilote agit comme un composant de force additionnel en direction de commande d'ouverture de la soupape de limitation de pression (2) de sorte que la force nécessaire pour ouvrir la soupape de limitation de pression (2) contre un organe d'actionnement (15) de la soupape de limitation de pression (2) est réduite.

2. Distributeur à tiroir proportionnel (1) selon la revendication 1,
**caractérisé en ce que**
ledit organe de commande pilote (3) est un organe de commande pilote hydraulique (3) et la force de commande pilote est une pression de commande pilote.

3. Distributeur à tiroir proportionnel (1) selon la revendication 2,
**caractérisé en ce que**
ledit organe de commande pilote (3) est connecté à la soupape de limitation de pression (2) par un ensemble de conduit de signalisation (14) de sorte que la pression de commande pilote est signalée à la soupape de limitation de pression (2) via ledit ensemble de conduit de signalisation (14).

4. Distributeur à tiroir proportionnel (1) selon l'une quelconque des revendications précédentes,
**caractérisé en ce que**
le distributeur à tiroir proportionnel (1) comprend une deuxième sortie pression (B) et il peut être commuté à partir d'une position neutre (N) dans une deuxième position de commutation (S2) moyennant ledit organe de commande pilote (3), le raccord pression (5) étant connecté, dans la deuxième position de commutation (S2), à la deuxième sortie pression (B) et au premier conduit de pression de charge (8).

5. Distributeur à tiroir proportionnel (1) selon l'une quelconque des revendications précédentes,
**caractérisé en ce que**
un troisième conduit de pression de charge (16) dérive en aval du tiroir (4) et en amont de la première sortie pression (A) pour un sens d'écoulement vers la première sortie pression (A), le troisième conduit de pression de charge (16) débouchant dans le deuxième conduit de pression de charge (9) en amont de la soupape de limitation de pression (2) et une première soupape anti-retour (17) étant disposé dans le troisième conduit de pression de charge.

6. Distributeur à tiroir proportionnel (1) selon la revendication 5,
**caractérisé en ce que**
en amont de l'embouchure du troisième conduit de pression de charge (16) est disposé une deuxième soupape anti-retour (18) dans le deuxième conduit de pression de charge (9).

7. Distributeur à tiroir proportionnel (1) selon l'une quelconque des revendications précédentes 5 ou 6,
**caractérisé en ce que**
la première soupape anti-retour (17) est une soupape anti-retour à ressort.

8. Distributeur à tiroir proportionnel (1) selon la revendication 4 et selon l'une quelconque des revendications précédentes 5 à 7,
**caractérisé en ce que**
un quatrième conduit de pression de charge (19) dérive en aval du tiroir (4) et en amont de la deuxième sortie pression (B) pour un sens d'écoulement vers la deuxième sortie pression (B), le quatrième conduit de pression de charge (19) débouchant dans le deuxième conduit de pression de charge (9) en amont de la soupape de limitation de pression (2') et une troisième soupape anti-retour (20) étant disposé dans le quatrième conduit de pression de charge (19).

9. Distributeur à tiroir proportionnel (1) selon la revendication 8,
**caractérisé en ce que**
la troisième soupape anti-retour (20) est une soupape anti-retour à ressort.

10. Distributeur à tiroir proportionnel (1) selon l'une quelconque des revendications précédentes,
**caractérisé en ce que** la soupape de limitation de pression (2) comprend un boîtier de soupape (22), ledit organe d'actionnement (15), et un piston de soupape (24) apte à être déplacé axialement dans une chambre de piston (23) du boîtier de soupape (22), le boîtier de soupape (22) comprenant au moins un raccord d'entrée (25) et au moins un premier raccord de connexion (28), et le piston de soupape (24) étant destiné à bloquer ou libérer de manière proportionnelle une voie d'écoulement entre le raccord d'entrée (25) et le premier raccord de connexion (28) ce qui est effectué par un mouvement du piston de soupape (24) contre une force d'actionnement générée par ledit organe d'actionnement (15) entre une position de blocage et une position d'ouverture dans la chambre de piston (23), le boîtier de soupape (22) comprenant un deuxième raccord de connexion (31), une pression au niveau du deuxième raccord de connexion (31) agissant contre la force d'actionnement dudit organe d'actionnement (15) sur le piston de soupape (24) en direction de commande d'ouverture de la soupape de limitation de pression (2).

11. Distributeur à tiroir proportionnel (1) selon la revendication 10,
**caractérisé en ce que**
le deuxième raccord de connexion (31) comprend un alésage (32) traversant le boîtier de soupape (22) en direction axiale.

12. Distributeur à tiroir proportionnel (1) selon la revendication 11,
**caractérisé en ce que**
un élément de déplacement (33) mobile en direction axiale est disposé dans ledit alésage (32), ledit élément de déplacement (33) transmettant, lors d'une pressurisation du deuxième raccord de connexion (31), une force agissant en direction d'ouverture sur le piston de soupape (24).

13. Distributeur à tiroir proportionnel (1) selon la revendication 12,
**caractérisé en ce que**
ledit élément de déplacement (33) comprend une surface conique (34) et le deuxième raccord de connexion (31) comprend une surface d'appui (35) correspondante faisant face au piston de soupape (24), ladite surface d'appui (35) étant de préférence une surface de siège.

14. Système hydraulique (100, 100', 100") comprenant un distributeur à tiroir proportionnel (1) selon l'une quelconque des revendications 1 à 13.
